# EUROPÄISCHE PATENTSCHRIFT

(11) **EP 0 891 411 B1**
(45) Veröffentlichungstag und Bekanntmachung des Hinweises auf die Patenterteilung: **26.09.2001**
(21) Anmeldenummer: 97916384.7
(22) Anmeldetag: 25.03.1997
(51) Int. Cl.: C11D 3/30, C11D 3/32, C11D 3/37, C08G 69/04, C08G 69/26, C07C 233/36

(54) **WASCHKRAFTVERSTÄRKER FÜR WASCHMITTEL**
WASHING POWER ENHANCER FOR DETERGENTS
RENFOR ATEUR DU POUVOIR LAVANT DE DETERGENTS

(30) Priorität: 26.03.1996 DE 19611977
(43) Veröffentlichungstag der Anmeldung: 20.01.1999
(73) Patentinhaber: BASF AKTIENGESELLSCHAFT, 67056 Ludwigshafen (DE)
(72) Erfinder: HUFF, Jürgen, D-67281 Bissersheim (DE); STEUERLE, Ulrich, D-69124 Heidelberg (DE); MEIXNER, Hubert, D-67069 Ludwigshafen (DE); EHLE, Beate, D-67059 Ludwigshafen (DE); PAULUS, Wolfgang, D-55128 Mainz (DE); LUX, Jürgen, Alfred, D-67150 Niederkirchen (DE); HÄUSSLING, Lukas, D-67098 Bad Dürkheim (DE)
(74) Vertreter: Isenbruck, Günter, Dr.
(86) Internationale Anmeldenummer: EP9701512
(87) Internationale Veröffentlichungsnummer: WO9735948

(56) Entgegenhaltungen:
- EP-A- 0 013 450
- EP-A- 0 042 187
- EP-A- 0 158 260
- WO-A-86/07603
- WO-A-95/33035
- WO-A-96/12004
- WO-A-97/32480
- AU-A- 1 781 395
- DE-A- 1 922 450
- DE-A- 2 301 437
- DE-A- 2 700 640
- DE-A- 3 124 210
- DE-A- 4 225 620
- DE-A- 4 413 720
- FR-A- 1 096 998
- FR-A- 2 110 163
- JP-A- 6 228 071

## Beschreibung

Die Erfindung betrifft die Verwendung von Aminen und deren Umsetzungsprodukten und Kondensationsprodukten mit Säuren als Waschkraftverstärker, sowie diese enthaltende Waschmittel.

In der DE-A1-31 24 210 sind flüssige Waschmittel mit Zusätzen zur Verhinderung der Farbstoffübertragung beschrieben. Das Waschmittel enthält dabei nichtionische oder zwitterionische Tenside in Kombination mit Polyethylen, Aminen, Polyaminen, Polyaminamiden oder Polyacrylamiden, durch die einer Farbstoffübertragung von farbigen Textilien auf weiße oder hellfarbige Textilien während des gemeinsamen Waschens entgegengewirkt wird. Die Polyaminamide sind durch Kondensation von mehrbasischen Säuren wie zweibasischen, gesättigten, aliphatischen C₃₋₈-Säuren und Polyaminen zugänglich. Die Polymere werden als wasserlöslich beschrieben, jedoch nicht genauer identifiziert.

In der DE-A1-32 11 532 sind Mittel zum Waschen und färbungsschonenden Bleichen von Textilien beschrieben. Die Waschmittel enthalten nichtionische Tenside, gegebenenfalls mit zwitterionischen Tensiden, bleichende Verbindungen, und Zusätze zum Schutz gefärbter Textilien vor Farbveränderungen, die Polyethylenimine, Polyamine, Polyaminamide oder Polyacrylamide sind. Diese Verbindungen werden als wasserlöslich beschrieben, jedoch nicht genauer spezifiziert.

In der DE-A-1 922 450 sind Wasch- und Reinigungsmittel beschrieben, die Vergrauungsinhibitoren zur Verhinderung einer Resorption von abgelöstem Schmutz auf den gereinigten Oberflächen enthalten. Als Vergrauungsinhibitor werden Polyamide verwendet, die aus Polyethyleniminen mit einem mittleren Molekulargewicht von 300 bis 6.000 und Di- und Tricarbonsäuren herstellbar sind. Auch Umsetzungsprodukte mit Diglykolsäure, Thiodiglykolsäure, Aminodiessigsäure und Nitrilotriessigsäure werden erwähnt.

In der DE-A-2 165 900 sind Waschmittel mit einem Gehalt an vergrauungsverhütenden Zusätzen beschrieben. Als Vergrauungsinhibitor wird das Umsetzungsprodukt eines Polyethylenimins mit einem Molekulargewicht von 430 bis 10.000 mit C₈₋₁₈-Alkylglycidethern verwendet, das weiterhin mit Ethylenoxid umgesetzt sein kann.

In der EP-A-0 411 436 ist die Verwendung von 2-Hydroxi-3-aminopropionsäure-Derivaten als Komplexbildner, Bleichmittelstabilisatoren und Gerüststoffe in Wasch- und Reinigungsmittel beschrieben. Die Propionsäure-Derivate können u.a. Polyvinylaminreste oder Polyethyleniminreste aufweisen.

In P.F. Kikolski, Comun. Journ. Com. Esp. Deterg. 23 (1992) 332 - 333, ist die Verwendung von Rapssaatölfettamin als Waschkraftverstärker zur Entfernung von Fett-Partikelschmutz beschrieben.

Aus der WO 95/33035 sind Detergenszusammensetzungen bekannt, die Oleoylsarkosinat und ein Tensidamin enthalten und insbesondere zur Entfernung von fettartigen oder ölartigen Verschmutzungen wirksam sind. Als Amine werden vorzugsweise primäre und tertiäre Amine verwendet. Auch sekundäre Amine mit zwei langkettigen Alkylresten sind offenbart.

WO 86/07603 betrifft Etheramine, die sich von primären Aminen durch Ethoxylierung ableiten, oder Amidoamine, die sich durch einseitige Amidierung von Alkylendiaminen ableiten. Die mit Ethylenoxid oder Fettsäuren derivatisierten primären und sekundären Amine werden zur Waschkraftverstärkung eingesetzt.

DE-A-42 25 620 betrifft Umsetzungsprodukte aus mehrbasischen Carbonsäuren und Aminogruppen enthaltenden Verbindungen und deren Verwendung in Wasch- und Reinigungsmitteln. Insbesondere werden u.a. Polyethylenimine mit Zitronensäure und ähnlichen Säuren umgesetzt. Sie werden als Inkrustationsinhibitoren in Waschmitteln eingesetzt.

DE-A-27 00 640 betrifft für die Kaltwäsche geeignete Waschmittel. Die Textilwaschmittel enthalten neben einem Tensid ein Hydroxyalkylamin, das ferner Ethylenoxid angelagert enthalten kann. Die Verbindung ruft insbesondere in der kalten Waschflotte eine wirksame Steigerung der Waschkraft hervor.

AU-A-17 813 betrifft teilchenförmige Waschmittelzusammensetzungen, die ein Polyethylenimin mit einem Molekulargewicht von weniger als 1000 enthalten. Das Polyethylenimin ist nicht näher beschrieben. Es wird als polymerer Chlorfänger eingesetzt.

WO 97/32480, Stand der Technik nach Art. 54 (3) und Art. 158 EPÜ, betrifft ein Verfahren zum Töten oder Inhibieren von mikrobiellen Zellen. Dabei werden Polyvinylamine, Polyethylenimine und davon abgeleitete Polymere als antimikrobielle Mittel eingesetzt. Sie können beispielsweise in Waschmittelzusammensetzungen eingesetzt werden.

Eine Aufgabe der vorliegenden Erfindung ist es, Waschkraftverstärker für Waschmittel bereitzustellen.

Eine weitere Aufgabe ist es, Waschkraftverstärker zur Verbesserung der Schmutzablösung, insbesondere bei Anschmutzungen, die eine Kombination aus fett- oder ölartigen und pigment- oder partikelförmigen Bestandteilen' enthalten, bereitzustellen.

Eine weitere Aufgabe ist es, Waschkraftverstärker enthaltende Waschmittel bereitzustellen.

Eine weitere Aufgabe ist es, Waschkraftverstärker für phosphatreduzierte oder phosphatfreie Waschmittel bereitzustellen.

Diese Aufgaben werden gelöst durch Verwendung eines Amins mit einem mittleren pKₛ-Wert von 1 bis 14 als Waschkraftverstärker, vorzugsweise in Textilwaschmitteln, insbesondere in Colorwaschmitteln, wobei das Amin ausgewählt ist aus
(a1) Aminen der allgemeinen Formel (I)

   RR'N-[-(CR^{1'}R^{2'})ₓ-NR^{3'}-]ₐ-[-(CR^{4'}R^{5'})_{y}-NR^{6'}-]_{b}-R" (I)

   wobei die Reste R, R' und R", R^{1'}, R²', R^{4'} und R⁵' unabhängig voneinander Wasserstoffatome, lineare oder verzweigtkettige C₁₋₂₀-Alkyl-, -(Alkyl)carboxy-, -Alkyl-aminoreste, C₂₋₂₀-Alkenylreste oder C₆₋₂₀-Aryl-, -Aryloxy-, -Hydroxyaryl-, -Arylcarboxy- oder -Arylaminoreste sind,
   die Reste R³' und R⁶' unabhängig voneinander Wasserstoffatome, lineare oder verzweigtkettige C₁₋₂₀-Alkylreste, C₆₋₂₀-Arylreste, oder Reste [(CR^{7'}R^{8'})_{z}-NR^{9'}]_{c}-R¹⁰' sind,
   wobei die Reste R^{7'}, R^{8'}, R^{9'} und R¹⁰' unabhängig voneinander wie vorstehend für R, R', R", R^{1'}, R²', R^{4'}, R⁵' definiert sind, x, y und z unabhängig voneinander einen Wert von 2, 3 oder 4 aufweisen und a, b und c unabhängig voneinander einen ganzzahligen Wert von 0 - 300 aufweisen, mit Ausnahme von Mono- und Diarninen, wobei Polyethylenimine durch Teilmodifizierung mit Benzolsäure hydrophobiert sein können,
(a2) Aminen der allgemeinen Formel (II)

   (R¹R¹)N-X-N(R¹R¹) (II)

   wobei die Reste R¹ Reste (R²R²)N-(CH₂)ₙ- sind,
   die Reste R² Wasserstoffatome sind oder Reste (R³R³)N-(CH₂)ₙ-,
   die Reste R³ Wasserstoffatome sind oder Reste (R⁴R⁴)N-(CH₂)ₙ-,
   die Reste R⁴ Wasserstoffatome sind oder Reste (R⁵R⁵)N-(CH₂)ₙ-,
   die Reste R⁵ Wasserstoffatome sind oder Reste (R⁶R⁶)N-(CH₂)ₙ-,
   die Reste R⁶ Wasserstoffatome sind,
   n einen Wert von 2, 3 oder 4 hat und der Rest X einer der Reste -(CH₂)ₙ-, -(CH₂)₃-NR¹¹-(CH₂)₃-,
      C₂₋₂₀-Alkylen,
   der Rest Y ein Sauerstoffatom, ein Rest CR⁷R⁹C=O oder SO₂ ist,
   n einen ganzzahligen Wert von 2 - 20 hat,
   die Reste R⁷, R⁸, R⁹ und R¹⁰ unabhängig voneinander Wasserstoffatome oder C₁₋₆-Alkylreste sind
   und der Rest R¹¹ ein C₁₋₂₀-Alkylrest, C₂₋₂₀-Dialkylamino-C₂₋₁₀-alkylrest, C₁₋₁₀-Alkoxy-C₂₋₁₀-alkylrest, C₂₋₂₀-Hydroxyalkylrest, C₇₋₂₀-Aralkylrest ist oder zwei Reste R¹¹ gemeinsam eine gegebenenfalls durch Stickstoff oder Sauerstoff unterbrochene Alkylenkette ergeben, wie Ethylenoxid, Propylenoxid, Butylenoxid und -CH₂-CH(CH₃)-O- oder Polyisobutylen mit 1 bis 100 iso-Butyleneinheiten,
(a3) Polymeren, die Wiederholungseinheiten entsprechend der nachstehenden Formel enthalten

   -[CH₂-CH(NH₂)]-,

   erhalten durch zumindest teilweise Verseifung von Oligo/Polyvinylformamiden sowie Copolymeren des Vinylformamids,
   wobei 5 - 100% der Stickstoffatome in primären oder sekundären Aminogruppen vorliegen
   sowie durch die Amine (a2) enthaltende Waschmittel.

Wie vorstehend beschrieben, ist die Verwendung bestimmter Polyethylenimine, Polyamine und Polyamide als Vergrauungsinhibitoren oder Mittel gegen Farbübertragung aus dem Stand der Technik bekannt.

Zudem wurden mit Ethylenoxid und/oder Fettsäureresten modifizierte bestimmte Polyalkylenpolyamine als Waschmittelhilfsstoffe verwendet.

Es wurde gefunden, daß bestimmte Amine und Polyalkylenpolyamine, die nicht mit Ethylenoxid und gegebenenfalls Fettsäureresten modifiziert sind, eine waschkraftverstärkende Wirkung aufweisen. Zusätze geringer Mengen von nicht oder nur teilweise modifizierten Aminen oder Polyalkylenpolyaminen zu
modernen Wasch- und Reinigungsmittelformulierungen verbessern deren Waschkraft deutlich, insbesondere in bezug auf problematische Anschmutzungen, die eine Kombination aus fett- oder ölartigen und pigment- oder partikelförmigen Bestandteilen enthalten. Besonders vorteilhaft werden die erfindungsgemäßen Amine in Colortextilwaschmitteln als Waschkraftverstärker eingesetzt. Durch Verwendung der erfindungsgemäßen Amine kann das im Vergleich zu Vollwaschmitteln eingeschränktere Schmutzablösevermögen der Colorwaschmittel deutlich verbessert werden.

Besonders bevorzugt werden die erfindungsgemäßen Amine als Waschkraftverstärker in bezug auf Öl/Partikel- bzw. Fett/Partikel-Anschmutzungen auf Baumwolle und baumwollhaltigen Mischgeweben verwendet. Gegenüber bekannten Waschkraftverstärkern weisen die erfindungsgemäßen Waschkraftverstärker folgende Vorteile auf:
- Bessere Wirksamkeit bei gleicher Einsatzmenge,
- Verbesserung des Schmutzablösevermögens von Colortextilwaschmitteln,
- Verbesserung des Schmutzablösevermögens bei Öl/Partikel- bzw. Fett/ Partikel-Anschmutzungen auf baumwollhaltigen Geweben.

Beispiele für derartige Anschmutzungen sind gebrauchtes Motoröl, Lippenstift, Make-up, Schuhcreme, Clay/Öl-Gemisch, usw.

### Amine

Erfindungsgemäß werden die nach folgenden Amine als Waschkraftverstärker, vorzugsweise in Colortextilwaschmitteln, verwendet, die einen mittleren pKₛ-Wert von 1 bis 14, vorzugsweise 2 bis 13, insbesondere 5 bis 12,5, aufweisen. Dabei bedeutet der pKₛ-Wert den Wert der korrespondierenden Säure des Amins, d.h. des protonierten Amins, und ist gleich 14-pK_{B} des Amins. Der mittlere pKₛ-Wert wird definiert durch die Hälfte des gesamten Säure-Verbrauchs bei der Amin-Titration.

Gemäß einer Ausführungsform der Erfindung ist das Amin ausgewählt aus Aminen der allgemeinen Formel (I)

RR'N-[-(CR^{1'}R^{2'})ₓ-NR^{3'}-]ₐ-[-(CR^{4'}R^{5'})_{y}-NR^{6'}-]_{b}-R" (I)

wobei die Reste R, R' und R", R¹', R²', R^{4'} und R⁵' unabhängig voneinander Wasserstoffatome, lineare oder verzweigtkettige C₁₋₂₀-Alkyl-, -(Alkyl)carboxy-, -Alkylaminoreste, C₂₋₂₀-Alkenylrest oder C₆₋₂₀-Aryl-, -Aryloxy-, -Hydroxyaryl-, -Arylcarboxy- oder -Arylamino- reste sind,
die Reste R³' und R⁶' unabhängig voneinander Wasserstoffatome, linear oder verzweigtkettige C₁₋₂₀-Alkylreste, C₆₋₂₀-Arylreste, oder Reste [(CR^{7'}R^{8'})_{z}-NR^{9'}]_{c}-R^{10'} sind,
wobei die Reste R⁷', R^{8'}, R⁹' und R¹⁰' unabhängig voneinander wie vorstehend für R, R', R", R^{1'}, R²', R^{4'}, R^{5'} definiert sind oder Carboxymethyl-, Carboxyethyl-, Phosphonomethyl- oder Carboxamidoethylreste sind,
x, y und z unabhängig voneinander einen Wert von 2, 3 oder 4 aufweisen und a, b und c unabhängig voneinander einen ganzzanligen Wert von 0-300 aufweisen, mit Ausnahme von Mono- und Diaminen, wobei Polyethylenimine durch Teilmodifizierung mit Benzoesäure hydrophobiert sein können.

Dabei liegen in den vorstehenden Aminen 5 bis 100 %, insbesondere 10 bis 95 % der Stickstoffatome in primären oder sekundären Aminogruppen vor.

Gemäß einer Ausführungsform der Erfindung weisen die vorstehenden Amine ein Zahlenmittel des Molekulargewichts von 80 bis 150.000, vorzugsweise 100 bis 50.000, besonders bevorzugt 110 bis 10.000, insbesondere 129 bis 5.000 auf.

Erfindungsgemäß wurde gefunden, daß die Wirksamkeit der Amine als Waschkraftverstärker bei niedrigeren Molekulargewichten (bis etwa Zahlenmittel 2.500) signifikant besser ist als die von Aminen bzw. Polyalkylenpolyaminen mit höheren Molekulargewichten.

Die erfindungsgemäß eingesetzten Amine sollten vorzugsweise eine Molekülgeometrie aufweisen, die es ihnen ermöglicht, in Hohlräume von textilen Geweben beim Waschen einzudringen und dort sitzenden Schmutz zu verdrängen und somit herauszulösen.

Das Amin bzw. Polyalkylenpolyamin gemäß allgemeiner Formel (I) kann ein Blockpolymer bzw. Blockcopolymer sein, oder gemäß einer Ausführungsform der Erfindung ein Polymer mit statistisch verteilten Blöcken oder ein insgesamt statistisch verteiltes Polymer.

Ebenfalls erfindungsgemäß verwendbar sind Polymere, die Wiederholungseinheiten entsprechend der nachstehenden Formel enthalten:

-[CH₂-CH(NH₂)]-

Hierunter sind insbesondere Oligo/Polyvinylformamide und Copolymere des Vinylformamids zu verstehen, deren Formamidgruppen zumindest zu 5 - 100 mol-%, durch Verseifung in Aminogruppen umgewandelt sind. Bevorzugt eingesetzt werden Oligo/Polyvinylformamide, deren Formamidgruppen zu 20 - 100 mol-%, insbesondere 40 - 100 mol-%, durch Verseifung in Aminogruppen umgewandelt sind. Die Verseifung kann sowohl im alkalischen als auch im sauren Medium erfolgen.

Gemäß einer Ausführungsform der Erfindung weisen diese Polymere ein Zahlenmittel des Molekulargewichts von 80 bis 150.000, vorzugsweise 100 bis 50.000, besonders bevorzugt 110 bis 10.000, insbesondere 129 bis 5.000, auf.

Die Herstellung der erfindungsgemäß verwendeten Amine bzw. Polyamine erfolgt nach bekannten Verfahren.

Gemäß einer Ausführungsform der Erfindung ist das Amin ausgewählt aus Aminen der allgemeinen Formel (II)

(R¹R¹)N-X-N(R¹R¹) (II)

wobei die Reste R¹ Reste (R²R²)N-(CH₂)ₙ- sind,
die Reste R² Wasserstoffatome sind oder Reste (R³R³)N-(CH₂)ₙ-,
die Reste R³ Wasserstoffatome sind oder Reste (R⁴R⁴)N-(CH₂)ₙ-,
die Reste R⁴ Wasserstoffatome sind oder Reste (R⁵R⁵)N-(CH₂)ₙ-,
die Reste R⁵ Wasserstoffatome sind oder Reste (R⁶R⁶)N-(CH₂)ₙ-,
die Reste R⁶ Wasserstoffatome sind,
n einen Wert von 2, 3 oder 4 hat und
der Rest X einer der Reste -(CH₂)ₙ-, -(CH₂)₃-NR¹¹-(CH₂)₃-,
   C₂₋₂₀-Alkylen,
der Rest Y ein Sauerstoffatom, ein Rest CR⁷R⁹C‗O oder SO₂ ist,
n einen ganzzahligen Wert von 2 - 20 hat,
die Reste R⁷, R⁸, R⁹ und R¹⁰ unabhängig voneinander Wasserstoffatome oder C₁₋₆-Alkylreste sind
und der Rest R¹¹ ein C₁₋₂₀-Alkylrest, C₂₋₂₀-Dialkylamino-C₂₋₁₀-alkylrest, C₁₋ ₁₀-Alkoxy-C₂₋₁₀-alkylrest, C₂₋₂₀-Hydroxyalkylrest, C₃₋₁₂-Cycloalkylrest, C₄₋₂₀-Cycloalkyl-alkylrest, C₂₋₂₀-Alkenylrest, C₄₋₃₀-Dialkylaminoalkenylrest, C₃₋₃₀-Alkoxy-alkenylrest, C₃₋₂₀-Hydroxyalkenylrest, C₅₋₂₀-Cycloalkyl-alkenylrest, ein gegebenenfalls durch C₁₋₈-Alkylrest, C₂₋₈-Dialkylaminorest, C₁₋₈-Alkoxyrest, Hydroxylrest, C₃₋₈-Cycloalkylrest, C₄₋₁₂-Cycloalkyl-alkylrest, ein-bis fünffach substituierter Arylrest oder C₇₋₂₀-Aralkylrest ist oder zwei Reste R¹¹ gemeinsam eine gegebenenfalls durch Stickstoff oder Sauerstoff unterbrochene Alkylenkette ergeben, wie Ethylenoxid, Propylenoxid, Butylenoxid und -CH₂-CH(CH₃)-O- oder Polyisobutylen mit 1 bis 100 iso-Butyleneinheiten,
wobei 5 - 100% der Stickstoffatome in primären oder sekundären Aminogruppen vorliegen.

Die Herstellung der Amine gemäß allgemeiner Formel (II) erfolgt vorzugsweise nach dem in WO 96/15097 beschriebenen Verfahren.

Sie werden vorzugsweise aus Diaminen der allgemeinen Formel NH₂-(CH₂)ₙ-NH₂ hergestellt, in der n einen ganzzahligen Wert von 2 bis 20 hat. Beispiele geeigneter solcher Diamine sind 1,2-Ethylendiamin, 1,3-Propylendiamin, 1,4-Butylendiamin und 1,6-Hexamethylendiamin. Ebenso werden bevorzugt primäre Tetraaminoalkylalkylendiamine eingesetzt, wie N,N,N',N'-Tetra-aminopropyl-1,2-ethylendiamin, N,N,N',N'-Tetraaminopropyl-1,3-propylendiamin, N,N,N',N'-Tetraaminopropyl-1,4-butylendiamin und N,N,N',N'-Tetraaminopropyl-1,6-hexamethylendiamin.

Die Reste R⁷, R⁸, R⁹, R¹⁰ der allgemeinen Formel II bedeuten C₁₋₆-Alkyl- reste, bevorzugt C₁₋₃-Alkylreste, wie Methyl-, Ethyl-, n-Propyl- und iso-Propylreste, besonders bevorzugt Methyl- und Ethylreste, insbesondere Methylreste, oder vorzugsweise Wasserstoff, wobei die Reste R⁷ und R⁸ bzw. R⁹ und R¹⁰ vorzugsweise gleich sind.

Beispiele für erfindungsgemäße Reste R¹¹ sind C₁₋₂₀-Alkylreste, vorzugsweise C₁₋₁₂-Alkylreste, wie Methyl-, Ethyl-, n-Propyl-, iso-Propyl-, n-Butyl-, iso-Butyl-, sec.-Butyl-, tert.-Butyl-, n-Pentyl-, iso-Pentyl-, sec-Pentyl-, neo-Pentyl-, 1,2-Dimethylpropyl-, n-Hexyl-, iso-Hexyl-, sec-Hexyl-, n-Heptyl-, iso-Heptyl-, n-Octyl-, iso-Octyl-, n-Nonyl-, iso-Nonyl-, n-Decyl-, iso-Decyl-, n-Undecyl-, iso-Undecyl-, n-Dodecyl- und iso-Dodecylreste, besonders bevorzugt C₁₋₄-Alkylreste, wie Methyl-, Ethyl-, n-Propyl-, iso-Propyl-, n-Butyl-, iso-Butyl-, sec.-Butyl- und tert.-Butylreste, Arylreste, wie Phenyl-, 1-Naphthyl- und 2-Naphthylreste, bevorzugt Phenylreste, C₇₋₂₀-Aralkylreste, bevorzugt C₇₋₁₂-Phenylalkylreste, wie Benzyl-, 1-Phenethyl-, 2-Phenethyl-, 1-Phenylpropyl-, 2-Phenylpropyl-, 3-Phenylpropyl-, 1-Phenylbutyl-, 2-Phenylbutyl, 3-Phenylbutyl- und 4-Phenylbutylreste, besonders bevorzugt Benzyl-, 1-Phenethyl- und 2-Phenethylreste, C₇₋₂₀-Alkylarylreste, bevorzugt C₇₋₁₂-Alkylphenylreste, wie 2-Methylphenyl-, 2-Methylphenyl-, 4-Methylphenyl-, 2,4-Dimethylphenyl-, 2,5-Dimethylphenyl-, 2,6-Dimethylphenyl-, 3,4-Dimethylphenyl-, 3,5-Dimethylphenyl-, 2,3,4-Trimethylphenyl-, 2,3,4,5-Trimethylphenyl-, 2,3,6-Trimethylphenyl-, 2,4,6-Tri-methylphenyl-, 2-Ethyl-phenyl-, 3-Ethylphenyl-, 4-Ethylphenyl-, 2-i-Propyl-phenyl-, 3-n-Propylphenyl- und 4-n-Propylphenylreste oder Polyisobutylenreste mit 1-100, bevorzugt 1-70, besonders bevorzugt 1-50 iso-Butyleneinheiten.

Bevorzugte Beispiele erfindungsgemäßer Amine (II), die auch als dendrimere Amine bezeichnet werden, oder deren Vorstufen, sind N,N,N',N'-Tetra-aminopropylethylendiamin, im folgenden als N6-Amin bezeichnet, sowie die daraus durch Aminopropylierung herstellbaren, nach der Anzahl ihrer N-Atome bezeichneten dendrimeren Amine wie N14-, N30-, N62- und N128-Amin der BASF AG. Diese Amine weisen ein Ethylendiamin-Grundgerüst auf, dessen Wasserstoffatome am Stickstoff durch Amino(n-propyl)reste substituiert sind. Die dabei endständigen Aminogruppen können wiederum durch entsprechende Aminopropylgruppen substituiert sein (N14-Amin), usw.. Herstellungsverfahren für diese Amine sind beschrieben in WO 96/15097, ausgehend von Ethylendiamin. Ebenfalls bevorzugte Beispiele dieser erfindungsgemäßen Amine sind entsprechende N-Amine, wie sie in WO 93/14147 beschrieben sind, die ausgehend von Butylendiamin statt wie vorstehend beschrieben aus Ethylendiamin hergestellt sind. Solche Amine werden von der Firma DSM hergestellt und vertrieben.

Bevorzugte Amine der allgemeinen Formel (I) sind ferner Polyethylenimine, wie Polyethyleniminhomopolymerisate mit einem Polymerisationsgrad n von 5, 6, 10, 20, 35 und 100. Diese Polyethyleniminhomopolymerisate können entweder wasserhaltig oder wasserfrei hergestellt werden oder entwässert werden. Die Synthese entsprechender Polyethylenimine ist in den Beispielen beschrieben.

Die Polyethylenimine können ferner teilmodifiziert sein, wie beispielsweise gemäß einer Ausführungsform der Erfindung mit Benzoesäure hydrophobiert sein.
Erfindungsgemäß bevorzugte Amine der allgemeinen Formel (I) sind ferner Polyamine der nachstehenden Formel

R¹¹R¹²N-[-(CH₂)ₘ-NR¹³]ₓ-R¹⁴

wobei die Reste R¹¹, R¹² und R¹³ unabhängig voneinander Wasserstoffatome, C₁₋₂₀-Alkylreste C₂₋₂₀-Alkenylreste oder C₆₋₂₀-Arylreste sind,
der Rest R¹⁴ ein Wasserstoffatom ist oder ein Rest -(CH₂)ₒ-[NH-(CH₂)ₘ-]ₚ-NH₂ oder ein Hydroxyalkyl- oder Alkoxyrest ist,
wobei x einen ganzzahligen Wert von 1-10 hat,
m einen ganzzahligen Wert von 2-4 hat,
o einen ganzzahligen Wert von 2-4 hat, und
p einen ganzzahligen Wert von 0-10 hat, mit Ausnahme von Diaminen.

Insbesondere bevorzugt sind folgende Amine der allgemeinen Formel (I)

H₂N-[-(CH₂)ₘNH]ₓ-H

wobei m den Wert 2,3 oder 4 hat und x einen ganzzahligen Wert von 1-10 hat, mit Ausnahme von Diaminen

RR'N-[-(CH₂)ₘ-NH]ₓ-H

wobei die Reste R und R' unabhängig voneinander C₁₋₂₀-Alkylreste, C₂₋₂₀-Alkenylreste oder C₆₋₂₀-Arylreste sind,
m den Wert 2,3 oder 4 hat, und
x einen ganzzahligen Wert von 1-10 hat, mit Ausnahme von Diaminen,

   H₂N-(CH₂)₄-NR¹⁵-(CH₂)₄-NH₂
wobei der Rest R¹⁵ ein Wasserstoffatom oder ein C₁₋₂₀-Alkylrest, C₂₋₂₀-Alkenylrest oder C₆₋₂₀-Arylrest ist,

   H₂N-[-(CH₂)ₘNH]ₓ-(CH₂)ₒ-[NH-(CH₂)ₘ-]ₚ₋NH₂
wobei m den Wert 2,3 oder 4 hat,
o den Wert 2,3 oder 4 hat,
x einen ganzzahligen Wert von 0-10 hat,
p einen ganzzahligen Wert von 0-10 hat, und
die Summe von x und p ≥1 ist.

Insbesondere bevorzugte Amine sind N,N'-Bisaminopropylalkylendiamine (m = 3, o = 4 - 20, x = p = 1) wie N,N'-Bisaminopropyl-1,6-hexamethylendiamin oder N,N'-Bisaminopropyl-1, 8-octamethylendiamin.

### Waschmittelformulierungen

Es wurde gefunden, daß der Zusatz geringer Mengen der erfindungsgemäßen Amine, insbesondere Polyalkylenpolyamine, zu einer modernen Color- oder Vollwaschmittelformulierung deren schmutzlösende Eigenschaften deutlich verbessert. Dabei wirken diese Verbindungen als Waschkraftverstärker.

Die Erfindung betrifft auch Waschmittel, enthaltend mindestens ein Tensid und mindestens ein Amin (a2) der vorstehend beschriebenen allgemeinen Formel,
und gegebenenfalls sonstige übliche Bestandteile.

Diese Waschmittel können erfindungsgemäß zur Reinigung von Textilien verwendet werden.

Zu den üblichen Bestandteilen der erfindungsgemäßen Waschmittel zählen Builder, Tenside, Bleichmittel, Enzyme und weitere Inhaltsstoffe, wie sie nachstehend beschrieben sind.

### Builder

Zur Kombination mit den erfindungsgemäßen (Polyalkylenpoly)aminen geeignete anorganische Builder (A) sind vor allem kristalline oder amorphe Alumosilicate mit ionenaustauschenden Eigenschaften wie insbesondere Zeolithe. Verschiedene Typen von Zeolithen sind geeignet, insbesondere Zeolithe A, X, B, P, MAP und HS in ihrer Na-Form oder in Formen, in denen Na teilweise gegen andere Kationen wie Li, K, Ca, Mg oder Ammonium ausgetauscht ist. Geeignete Zeolithe sind beispielsweise beschrieben in EP-A 038591, EP-A 021491, EP-A 087035, US 4604224, GB-A 2013259, EP-A 522726, EP-A 384070 und WO 94/24251.

Geeignete kristalline Silicate (A) sind beispielsweise Disilicate oder Schichtsilicate, z. B. SKS-6 (Hersteller: Hoechst). Die Silicate können in Form ihrer Alkalimetall-, Erdalkalimetall- oder Ammoniumsalze eingesetzt werden, vorzugsweise als Na-, Li- und Mg-Silicate.

Amorphe Silicate wie beispielsweise Natriummetasilicat, welches eine polymere Struktur aufweist, oder Britesil® H20 (Hersteller: Akzo) sind ebenfalls verwendbar.

Geeignete anorganische Buildersubstanzen auf Carbonat-Basis sind Carbonate und Hydrogencarbonate. Diese können in Form ihrer Alkalimetall-, Erdalkalimetall oder Ammoniumsalze eingesetzt werden. Vorzugsweise werden Na, Li- und Mg-Carbonate bzw. -Hydrogencarbonate, insbesondere Natriumcarbonat und/oder Natriumhydrogencarbonat, eingesetzt.

Übliche Phosphate als anorganische Builder sind Polyphosphate wie Pentanatriumtriphosphat.

Die genannten Komponenten (A) können einzeln oder in Mischungen untereinander eingesetzt werden. Von besonderem Interesse ist als anorganische Builder-Komponente eine Mischung aus Alumosilicaten und Carbonaten, insbesondere aus Zeolithen, vor allem Zeolith A, und Alkalimetallcarbonaten, vor allem Natriumcarbonat, im Gew.-Verhältnis von 98:2 bis 20:80, insbesondere von 85:15 bis 40:60. Neben dieser Mischung können noch andere Komponenten (A) vorliegen.

In einer bevorzugten Ausführungsform enthält die erfindungsgemäße Textilwaschmittel-Formulierung 0,1 bis 20 Gew.-%, insbesondere 1 bis 12 Gew.-% organische Cobuilder (B) in Form von niedermolekularen, oligomeren oder polymeren Carbonsäuren, insbesondere Polycarbonsäuren, oder Phosphonsäuren oder deren Salzen, insbesondere Na- oder K-Salzen.

Geeignete niedermolekulare Carbonsäuren oder Phosphonsäuren für (B) sind beispielsweise:
C₄- bis C₂₀-Di-, -Tri- und -Tetracarbonsäuren, wie Bernsteinsäure, Propantricarbonsäure, Butantetracarbonsäure, Cyclopentantetracarbonsäure und Alkyl- und Alkenylbernsteinsäuren mit C₂- bis C₁₆-Alkyl- bzw. -Alkenyl-Resten;
C₄- bis C₂₀-Hydroxycarbonsäuren, wie Äpfelsäure, Weinsäure, Gluconsäure, Glutarsäure, Citronensäure, Lactobionsäure und Saccharosemono-, -di- und - tricarbonsäure;
Aminopolycarbonsäuren, wie Nitrilotriessigsäure, β-Alanindiessigsäure, Ethylendiamintetraessigsäure, Serindiessigsäure, Isoserindiessigsäure, Methylglycindiessigsäure und Alkylethylendiamintriacetate;
Salze von Phosphonsäuren, wie Hydroxyethandiphosphonsäure.

Geeignete oligomere oder polymere Carbonsäuren für (B) sind beispielsweise:
Oligomaleinsäuren, wie sie beispielsweise in EP-A 451 508 und EP-A 396 303 beschrieben sind;
Co- und Terpolymere ungesättigter C₄-C₈-Dicarbonsäuren, wobei als Comonomere monoethylenisch ungesättigte Monomere
   aus der Gruppe (i) in Mengen von bis zu 95 Gew.-%,
   aus der Gruppe (ii) in Mengen von bis zu 60 Gew.-% und
   aus der Gruppe (iii) in Mengen von bis zu 20 Gew.-%
einpolymerisiert sein können.

Als ungesättigte C₄-C₈-Dicarbonsäuren sind hierbei beispielsweise Maleinsäure, Fumarsäure, Itaconsäure und Citraconsäure geeignet. Bevorzugt ist Maleinsäure.

Die Gruppe (i) umfaßt monoethylenisch ungesättigte C₃-C₈-Monocarbonsäuren, wie Acrylsäure, Methacrylsäure, Crotonsäure und Vinylessigsäure. Bevorzugt werden aus der Gruppe (i) Acrylsäure und Methacrylsäure eingesetzt.

Die Gruppe (ii) umfaßt monoethylenisch ungesättigte C₂-C₂₂-Olefine, Vinylalkylether mit C₁-C₈-Alkylgruppen, Styrol, Vinylester von C₁-C₈-Carbonsäuren, (Meth)acrylamid und Vinylpyrrolidon. Bevorzugt werden aus der Gruppe (ii) C₂-C₆-Olefine, Vinylalkylether mit C₁-C₄-Alkylgruppen, Vinylacetat und Vinylpropionat eingesetzt.

Die Gruppe (iii) umfaßt (Meth)acrylester von C₁- bis C₈-Alkoholen, (Meth)acrylnitril, (Meth)acrylamide von C₁- bis C₈-Aminen, N-Vinylformamid und Vinylimidazol.

Falls die Polymeren der Gruppe (ii) Vinylester einpolymerisiert enthalten, können diese auch teilweise oder vollständig zu Vinylalkohol-Struktureinheiten hydrolysiert vorliegen. Geeignete Co- und Terpolymere sind beispielsweise aus US 3 887 806 sowie DE-A 43 13 909 bekannt.

Als Copolymere von Dicarbonsäuren eignen sich für die Komponente (B) vorzugsweise:
Copolymere von Maleinsäure und Acrylsäure im Gewichtsverhältnis 100:90 bis 95:5, besonders bevorzugt solche im Gewichtsverhältnis 30:70 bis 90:10 mit Molmassen von 100.000 bis 150.000;
Terpolymere aus Maleinsäure, Acrylsäure und einem Vinylester einer C₁-C₃-Carbonsäure im Gewichtsverhältnis 10 (Maleinsäure) : 90 (Acrylsäure + Vinylester) bis 95 (Maleinsäure) : 10 (Acrylsäure + Vinylester), wobei das Gewichtsverhältnis von Acrylsäure zum Vinylester im Bereich von 30:70 bis 70:30 variieren kann;
Copolymere von Maleinsäure mit C₂-C₈-Olefinen im Molverhältnis 40:60 bis 80:20, wobei Copolymere von Maleinsäure mit Ethylen, Propylen oder Isobuten im Molverhältnis 50:50 besonders bevorzugt sind.
Pfropfpolymere ungesättigter Carbonsäuren auf niedermolekulare Kohlenhydrate oder hydrierte Kohlenhydrate, siehe US 5 227 446, DE-A 44 15 623 und DE-A 43 13 909, eignen sich ebenfalls als Komponente (B).

Geeignete ungesättigte Carbonsäuren sind hierbei beispielsweise Maleinsäure, Fumarsäure, Itaconsäure, Citraconsäure, Acrylsäure, Methacrylsäure, Crotonsäure und Vinylessigsäure sowie Mischungen aus Acrylsäure und Maleinsäure, die in Mengen von 40 bis 95 Gew.-%, bezogen auf die zu pfropfende Komponente, aufgepfropft werden.

Zur Modifizierung können zusätzlich bis zu 30 Gew.-%, bezogen auf die zu pfropfende Komponente, weitere monoethylenisch ungesättigte Monomere einpolymerisiert vorliegen. Geeignete modifizierende Monomere sind die oben genannten Monomere der Gruppen (ii) und (iii).

Als Pfropfgrundlage sind abgebaute Polysaccharide, wie saure oder enzymatisch abgebaute Stärken, Inuline oder Zellulose, Eiweißhydrolysate und reduzierte (hydrierte oder hydrierend aminierte) abgebaute Polysaccharide wie z.B. Mannit, Sorbit, Aminosorbit und N-Alkylglucamin geeignet sowie auch Polyalkylenglykole mit Molmassen mit bis zu M_{w} = 5.000 wie z.B. Polyethylenglykole, Ethylenoxid/Propylenoxid- bzw. Ethylenoxid/Butylenoxid- bzw. Ethylenoxid/Propylenoxid/Butylenoxid-Blockcopolymere und alkoxylierte ein- oder mehrwertige C₁- bis C₂₂-Alkohole, siehe US 5 756 456.

Bevorzugt werden aus dieser Gruppe gepfropfte abgebaute oder abgebaute reduzierte Stärken und gepfropfte Polyethylenoxide eingesetzt, wobei 20 bis 80 Gew.-% Monomere, bezogen auf die Pfropfkomponente, bei der Pfropfpolymerisation eingesetzt werden. Zur Pfropfung wird vorzugsweise eine Mischung von Maleinsäure und Acrylsäure im Gewichtsverhältnis von 90:10 bis 10:90 eingesetzt.

Als Komponente (B) geeignete Polyglyoxylsäuren sind beispielsweise beschrieben in EP-B 001 004, US 5 399 286, DE-A 41 06 355 und EP-A 0 656 914. Die Endgruppen der Polyglyoxylsäuren können unterschiedliche Strukturen aufweisen.

Als Komponente (B) geeignete Polyamidocarbonsäuren und modifizierte Polyamidocarbonsäuren sind beispielsweise bekannt aus EP-A 454 126, EP-B 511 037, WO 94/01486 und EP-A 581 452.

Als Komponente (B) verwendet man insbesondere auch Polyasparaginsäuren oder Cokondensate der Asparaginsäure mit weiteren Aminosäuren, C₄-C₂₅-Mono- oder -Dicarbonsäuren und/oder C₄-C₂₅-Mono- oder -Diaminen. Besonders bevorzugt werden in phosphorhaltigen Säuren hergestellte, mit C₆-C₂₂-Mono- oder Dicarbonsäuren oder mit C₆-C₂₂-Mono- oder -Diaminen modifizierte Polyasparaginsäuren eingesetzt.

Als Komponente (B) geeignete Kondensationsprodukte der Citronensäure mit Hydroxycarbonsäuren oder Polyhydroxyverbindungen sind aus WO 93/22362 und WO 92/16493 bekannt. Solche Carboxylgruppen enthaltende Kondensate haben üblicherweise Molmassen bis zu 10.000, vorzugsweise bis zu 5.000.

Als Komponente (B) eignen sich weiterhin Ethylendiamindibernsteinsäure, Oxydibernsteinsäure, Aminopolycarboxylate, Aminopolyalkylenphosphonate und Polyglutamate.

Weiterhin können zusätzlich zur Komponente (B) oxidierte Stärken als organische Cobuilder verwendet werden.

### Tenside

Geeignete anionische Tenside (C) sind beispielsweise Fettalkoholsulfate von Fettalkoholen mit 8 bis 22, vorzugsweise 10 bis 18 Kohlenstoffatomen, wie C₉- bis C₁₁-Alkoholsulfate, C₁₂- bis C₁₄-Alkoholsulfate, Cetylsulfat, Myristylsulfat, Palmitylsulfat, Stearylsulfat und Talgfettalkoholsulfat.

Weitere geeignete anionische Tenside sind sulfatierte ethoxylierte C₈- bis C₂₂-Alkohole (Alkylethersulfate) oder deren lösliche Salze. Verbindungen dieser Art werden beispielsweise dadurch hergestellt, daß man zunächst einen C₈- bis C₂₂-, vorzugsweise einen C₁₀- bis C₁₈-Alkohol, wie einen Fettalkohol, alkoxyliert und das Alkoxylierungsprodukt anschließend sulfatiert. Für die Alkoxylierung verwendet man vorzugsweise Ethylenoxid, wobei man pro Mol Alkohol 2 bis 50, vorzugsweise 3 bis 20 mol Ethylenoxid einsetzt. Die Alkoxylierung der Alkohole kann jedoch auch mit Propylenoxid allein und gegebenenfalls Butylenoxid durchgeführt werden. Geeignet sind außerdem solche alkoxylierten C8- bis C₂₂-Alkohole, die Ethylenoxid und Propylenoxid oder Ethylenoxid und Butylenoxid oder Ethylenoxid und Propylenoxid und Butylenoxid enthalten. Die alkoxylierten C8- bis C₂₂-Alkohole können die Ethylenoxid-, Propylenoxid- und Butylenoxideinheiten in Form von Blöcken oder in statistischer Verteilung enthalten. Je nach Art des Alkoxylierungskatalysators kann man Alkylethersulfate mit breiter oder enger Alkylenoxid--Verteilung erhalten.

Weitere geeignete anionische Tenside sind Alkansulfonate, wie C₈- bis C₂₄-, vorzugsweise C₁₀- bis C₁₈-Alkansulfonate sowie Seifen, wie die Na- und K-Salze von C₈- bis C₂₄-Carbonsäuren.

Weitere geeignete anionische Tenside sind C₉- bis C₂₀-linear-Alkylbenzolsulfonate (LAS) und -Alkyltoluolsulfonate.

Weiterhin eignen sich als anionische Tenside (C) noch C₈- bis C₂₄-Olefinsulfonate und -disulfonate, welche auch Gemische aus Alken- und Hydroxyalkansulfonaten bzw. -disulfonate darstellen können, Alkylestersulfonate, sulfonierte Polycarbonsäuren, Alkylglycerinsulfonate, Fettsäureglycerinestersulfonate, Alkylphenolpolyglykolethersulfate, Paraffinsulfonate mit ca. 20 bis ca. 50 C-Atomen (basierend auf aus natürlichen Quellen gewonnenem Paraffin oder Paraffingemischen), Alkylphosphate, Acylisethionate, Acyltaurate, Acylmethyltaurate, Alkylbernsteinsäuren, Alkenylbernsteinsäuren oder deren Halbester oder Halbamide, Alkylsulfobernsteinsäuren oder deren Amide, Mono- und Diester von Sulfobernsteinsäuren, Acylsarkosinate, sulfatierte Alkylpolyglucoside, Alkylpolyglykolcarboxylate sowie Hydroxyalkylsarkosinate.

Die anionischen Tenside werden dem Waschmittel vorzugsweise in Form von Salzen zugegeben. Geeignete Kationen in diesen Salzen sind Alkalimetallionen wie Natrium, Kalium und Lithium und Ammoniumsalze, wie Hydroxyethylammonium-, Di(hydroxyethyl)ammonium- und Tri(hydroxyethyl)ammoniumsalze.

Die Komponente (C) liegt in der erfindungsgemäßen Textilwaschmittel-Formulierung vorzugsweise in einer Menge von 3 bis 30 Gew.-%, insbesondere 5 bis 15 Gew.-% vor. Werden C₉- bis C₂₀ -linear-Alkylbenzolsulfonate (LAS) mitverwendet, kommen diese üblicherweise in einer Menge bis zu 10 Gew.-%, insbesondere bis zu 8 Gew.-%, zum Einsatz. Es kann nur eine Klasse an anionischen Tensiden allein eingesetzt werden, beispielsweise nur Fettalkoholsulfate oder nur Alkylbenzolsulfonate, man kann aber auch Mischungen aus verschiedenen Klassen verwenden, wie eine Mischung aus Fettalkoholsulfaten und Alkylbenzolsulfonaten. Innerhalb der einzelnen Klassen an anionischen Tensiden können auch Mischungen unterschiedlicher Species zum Einsatz gelangen.

Als nichtionische Tenside (D) eignen sich beispielsweise alkoxylierte C8- bis C₂₂-Alkohole wie Fettalkoholalkoxylate oder Oxoalkoholalkoxylate. Die Alkoxylierung kann mit Ethylenoxid, Propylenoxid und/oder Butylenoxid durchgeführt werden. Als Tenside einsetzbar sind hierbei sämtliche alkoxylierten Alkohole, die mindestens zwei Moleküle eines vorstehend genannten Alkylenoxids addiert enthalten. Auch hierbei kommen Blockpolymerisate von Ethylenoxid, Propylenoxid und/oder Butylenoxid oder Anlagerungsprodukte, die die genannten Alkylenoxide in statistischer Verteilung enthalten, in Betracht. Pro Mol Alkohol verwendet man 2 bis 50, vorzugsweise 3 bis 20 mol mindestens eines Alkylenoxids. Vorzugsweise setzt man als Alkylenoxid Ethylenoxid ein. Die Alkohole weisen vorzugsweise 10 bis 18 Kohlenstoffatome auf. Je nach Art des Alkoxylierungskatalysators kann man Alkoxylate mit breiter oder enger Alkylenoxid-Verteilung erhalten.

Eine weitere Klasse geeigneter nichtionischer Tenside sind Alkylphenolalkoxylate wie Alkylphenolethoxylate mit C₆ bis C₁₄-Alkylketten und 5 bis 30 mol Alkylenoxideinheiten.

Eine andere Klasse nichtionischer Tenside sind Alkylpolyglucoside oder Hydroxyalkylpolyglucoside mit 8 bis 22, vorzugsweise 10 bis 18 Kohlenstoffatomen in der Alkylkette. Diese Verbindungen enthalten meist 1 bis 20, vorzugsweise 1,1 bis 5 Glucosideinheiten.

Eine andere Klasse nichtionischer Tenside sind N-Alkylglucamide mit C6- bis C₂₂-Alkylketten. Derartige Verbindungen erhält man beispielsweise durch Acylierung von reduzierend aminierten Zuckern mit entsprechenden langkettigen Carbonsäurederivaten.

Weiterhin eignen sich als nichtionische Tenside (D) noch Blockcopolymere aus Ethylenoxid, Propylenoxid und/oder Butylenoxid (Pluronic- und Tetronic-Marken der BASF), Polyhydroxy- oder Polyalkoxyfettsäurederivate wie Polyhydroxyfettsäureamide, N-Alkoxy- oder N-Aryloxy-polyhydroxyfettsäure-amide, Fettsäureamidethoxylate, insbesondere endgruppenverschlossene, sowie Fettsäurealkanolamidalkoxylate.

Die Komponente (D) liegt in der erfindungsgemäßen Textilwaschmittel--Formulierung vorzugsweise in einer Menge von 1 bis 20 Gew.-%, insbesondere 3 bis 12 Gew.-% vor. Es kann nur eine Klasse an nichtionischen Tensiden allein eingesetzt werden, insbesondere nur alkoxylierte C₈- bis C₂₂-Alkohole, man kann aber auch Mischungen aus verschiedenen Klassen verwenden. Innerhalb der einzelnen Klassen an nichtionischen Tensiden können auch Mischungen unterschiedlicher Species zum Einsatz gelangen.

Da die Balance zwischen den genannten Tensidsorten von Bedeutung für die Wirksamkeit der erfindungsgemäßen Waschmittel-Formulierung ist, stehen anionische Tenside (C) und nichtionische Tenside (D) vorzugsweise im Gew.-Verhältnis von 95:5 bis 20:80, insbesondere von 70:30 bis 50:50.

Des weiteren können auch kationische Tenside (E) in den erfindungsgemäßen Waschmitteln enthalten sein.

Als kationische Tenside eignen sich beispielsweise Ammoniumgruppen enthaltende grenzflächenaktive Verbindungen wie z.B. Alkyldimethylammoniumhalogenide und Verbindungen der allgemeinen Formel

R¹⁸R¹⁹R²⁰R²¹N⁺ x⁻

in denen die Reste R¹⁸ bis R²¹ für Alkyl-, Aryl-, Alkylalkoxy-, Arylalkoxy-, Hydroxyalkyl(alkoxy)-, Hydroxyaryl(alkoxy)-Gruppen stehen und x ein geeignetes Anion ist.

Die erfindungsgemäßen Waschmittel können gegebenenfalls auch ampholytische Tenside (F) enthalten, wie aliphatische Derivate von sekundären oder tertiären Aminen, die in einer der Seitenketten eine anionische Gruppe enthalten, Alkyldimethylaminoxide oder Alkyl- oder Alkoxymethylaminoxide.

Komponenten (E) und (F) können in Mengen bis 25%, vorzugsweise von 3 bis 15% in der Waschmittelformulierung enthalten sein.

### Bleichmittel

In einer weiteren bevorzugten Ausführungsform enthält die erfindungsgemäße Textilwaschmittel-Formulierung zusätzlich 0,5 bis 30 Gew.-%, insbesondere 5 bis 27 Gew.-%, vor allem 10 bis 23 Gew.-% Bleichmittel (G). Beispiele sind Alkaliperborate oder Alkalicarbonat-Perhydrate, insbesondere die Natriumsalze.

Ein Beispiel einer verwendbaren organischen Persäure ist Peressigsäure, die vorzugsweise bei der gewerblichen Textilwäsche oder der gewerblichen Reinigung verwendet wird.

Vorteilhaft verwendbare Bleich- oder Textilwaschmittelzusammensetzungen enthalten C₁₋₁₂-Percarbonsäuren, C₈₋₁₆-Dipercarbonsäuren, Imidopercapronsäuren, oder Aryldipercapronsäuren. Bevorzugte Beispiele verwendbarer Säuren sind Peressigsäure, lineare oder verzweigte Octan-, Nonan-, Decan- oder Dodecanmonopersäuren, Decan- und Dodecandipersäure, Mono- und Diperphthalsäuren, -isophthalsäuren und -terephthalsäuren, Phthalimidopercapronsäure und Terephthaloyldipercapronsäure. Ebenfalls können polymere Persäuren verwendet werden, beispielsweise solche, die Acrylsäuregrundbausteine enthalten, in denen eine Peroxifunktion vorliegt. Die Percarbonsäuren können als freie Säuren oder als Salze der Säuren, vorzugsweise Alkali- oder Erdalkalimetallsalze, verwendet werden. Diese Bleichmittel (G) werden gegebenenfalls in Kombination mit 0 bis 15 Gew.-%, vorzugsweise 0,1 bis 15 Gew.-%, insbesondere 0,5 bis 8 Gew.-% Bleichaktivatoren (H) verwendet. Bei Color-Waschmitteln wird das Bleichmittel (G) (wenn vorhanden) in der Regel ohne Bleichaktivator (H) eingesetzt, ansonsten sind üblicherweise Bleichaktivatoren (H) mit vorhanden.

Als Bleichaktivatoren (H) eignen sich:
- polyacylierte Zucker, wie Pentaacetylglucose;
- Acyloxybenzolsulfonsäuren und deren Alkali- und Erdalkalimetallsalze, wie Natrium-p-isononanoyloxy-benzolsulfonat oder Natrium-p-benzoyloxy--benzolsulfonat;
- N,N-diacylierte und N,N,N',N'-tetraacylierte Amine, wie N,N,N',N'-Tetraacetyl-methylendiamin und -ethylendiamin (TAED), N,N-Diacetylanilin, N,N-Diacetyl-p-toluidin oder 1,3-diacylierte Hydantoine wie 1,3-Diacetyl-5,5-dimethylhydantoin;
- N-Alkyl-N-sulfonyl-carbonamide, wie N-Methyl-N-mesyl-acetamid oder N-Methyl-N-mesyl-benzamid;
- N-acylierte cyclische Hydrazide, acylierte Triazole oder Urazole, wie Monoacetyl-maleinsäurehydrazid;
- O,N,N-trisubstituierte Hydroxylamine, wie O-Benzoyl-N,N-succinylhydroxylamin, O-Acetyl-N,N-succinyl-hydroxylamin oder O,N,N-Triacetylhydroxylamin;
- N,N'-Diacyl-sulfurylamide, wie N,N'-Dimethyl-N,N'-diacetylsulfurylamid oder N,N'-Diethyl-N,N'-dipropionyl-sulfurylamid;
- Triacylcyanurate, wie Triacetylcyanurat oder Tribenzoylcyanurat;
- Carbonsäureanhydride, wie Benzoesäureanhydrid, m-Chlorbenzoesäureanhydrid oder Phthalsäureanhyrid;
- 1,3-Diacyl-4,5-diacyloxy-imidazoline, wie 1,3-Diacetyl-4,5-diacetoxyimidazolin;
- Tetraacetylglycoluril und Tetrapropionylglycoluril;
- diacylierte 2,5-Diketopiperazine, wie 1,4-Diacetyl-2,5-diketopiperazin;
- Acylierungsprodukte von Propylendiharnstoff und 2,2-Dimethylpropylendiharnstoff, wie Tetraacetylpropylendiharnstoff;
- α-Acyloxy-polyacyl-malonamide, wie α-Acetoxy-N,N'-diacetylmalon-amid;
- Diacyl-dioxohexahydro-1,3,5-triazine, wie 1,5-Diacetyl-2,4-dioxohexahydro-1,3,5-triazin;
- Benz-(4H)1,3-oxazin-4-one mit Alkylresten, wie Methyl, oder aromatischen Resten z. B. Phenyl, in der 2-Position.

Das beschriebene Bleichsystem aus Bleichmitteln und Bleichaktivatoren kann gegebenenfalls noch Bleichkatalysatoren enthalten. Geeignete Bleichkatalysatoren sind beispielsweise quaternierte Imine und Sulfonimine, die beispielsweise in US 5 360 569 und EP-A 453 003 beschrieben sind. Besonders wirksame Bleichkatalysatoren sind Mangankomplexe, die beispielsweise in der WO 94/21777 beschrieben sind. Solche Verbindungen werden im Falle ihres Einsatzes in den Waschmitteln-Formulierungen höchstens in Mengen bis 1,5 Gew.-%, insbesondere bis 0,5 % Gew.-% eingearbeitet. Ebenfalls verwendbare Bleichkatalysatoren sind die in der deutschen Patentanmeldung mit dem Titel "Bleichkraftverstärker für Bleichmittel- und Textilwaschmittelzusammensetzungen", Aktenzeichen 196 25 908.8 beschriebenen Amine.

Neben dem beschriebenen Bleichsystem aus Bleichmitteln, Bleichaktivatoren und gegebenenfalls Bleichkatalysatoren ist für die erfindungsgemäße Textilwaschmittel-Formulierung auch die Verwendung von Systemen mit enzymatischer Peroxidfreisetzung oder von photoaktivierten Bleichsystemen denkbar.

### Enzyme

In einer weiteren bevorzugten Ausführungsform enthält die erfindungsgemäße Textilwaschmittel-Formulierung zusätzlich 0,05 bis 4 Gew.-% Enzyme (J). Vorzugsweise in Waschmitteln eingesetzte Enzyme sind Proteasen, Amylasen, Lipasen und Cellulasen. Von den Enzymen werden vorzugsweise Mengen von 0,1 - 1,5 Gew.-%, insbesondere vorzugsweise 0,2 bis 1,0 Gew.-%, des konfektionierten Enzyms zugesetzt. Geeignete Proteasen sind beispielsweise Savinase und Esperase (Hersteller: Novo Nordisk). Eine geeignete Lipase ist beispielsweise Lipolase (Hersteller: Novo Nordisk). Eine geeignete Cellulase ist beispielsweise Celluzym (Hersteller: Novo Nordisk). Auch die Verwendung von Peroxidasen zur Aktivierung des Bleichsystems ist möglich. Man kann einzelne Enzyme oder eine Kombination unterschiedlicher Enzyme einsetzen. Gegebenenfalls kann die erfindungsgemäße Textilwaschmittel--Formulierung noch Enzymstabilisatoren, wie Calciumpropionat, Natriumformiat oder Borsäuren oder deren Salze, und/oder Oxidationsverhinderer enthalten.

### Weitere Inhaltsstoffe

Die erfindungsgemäße Textilwaschmittel-Formulierung kann neben den genannten Hauptkomponenten (A) bis (J) noch folgende weitere übliche Zusätze in den hierfür üblichen Mengen enthalten:
- Vergrauungsinhibitoren und Soil-Release-Polymere
   Geeignete Soil-Release-Polymere und/oder Vergrauungsinhibitoren für Waschmittel sind beispielsweise:
      Polyester aus Polyethylenoxiden mit Ethylenglycol und/oder Propylenglycol und aromatischen Dicarbonsäuren oder aromatischen und aliphatischen Dicarbonsäuren;
      Polyester aus einseitig endgruppenverschlossenen Polyethylenoxiden mit zwei-und/oder mehrwertigen Alkoholen und Dicarbonsäure.
   Derartige Polyester sind bekannt, beispielsweise aus US 3,557,039, GB-A 1 154 730, EP-A-185 427, EP-A-241 984, EP-A-241 985, EP-A-272 033 und US 5,142,020.
   Weitere geeignete Soil-Release-Polymere sind amphiphile Pfropf- oder Copolymere von Vinyl-und/oder Acrylestern auf Polyalkylenoxide (vgl. US 4,746,456, US 4,846,995, DE-A-37 11 299, US 4,904,408, US 4,846,994 und US 4,849,126) oder modifizierte Cellulosen wie Methylcellulose, Hydroxypropylcellulose oder Carboxymethylcellulose.
- Farbübertragungsinhibitoren, beispielsweise Homo- und Copolymerisate des Vinylpyrrolidons, des Vinylimidazols, des Vinyloxazolidons oder des 4-Vinylpyridin-N-oxids mit Molmassen von 15.000 bis 100.000 sowie vernetzte feinteilige Polymere auf Basis dieser Monomere;
- nichttensidartige Schaumdämpfer oder Schauminhibitoren, beispielsweise Organopolysiloxane und deren Gemische mit mikrofeiner, gegebenenfalls silanierter Kieselsäure sowie Paraffine, Wachse, Mikrokristallinwachse und deren Gemische mit silanierter Kieselsäure;
- Komplexbildner (auch in der Funktion von organischen Cobuildern);
- optische Aufheller;
- Polyethylenglykole;
- Parfüme oder Duftstoffe;
- Füllstoffe;
- anorganische Stellmittel, wie Natriumsulfat;
- Konfektionierhilfsmittel;
- Löslichkeitsverbesserer;
- Trübungs- und Perlglanzmittel;
- Farbstoffe;
- Korrosionsinhibitoren;
- Peroxidstabilisatoren;
- Elektrolyte.

Die erfindungsgemäße Waschmittelformulierung ist fest, das heißt liegt üblicherweise pulver- oder granulatförmig oder in Extrudat- oder Tablettenform vor.

Die erfindungsgemäßen pulver- oder granulatförmigen Waschmittel können bis zu 60 Gew.-% anorganischer Stellmittel enthalten. Üblicherweise wird hierfür Natriumsulfat verwendet. Vorzugsweise sind die erfindungsgemäßen Waschmittel aber arm an Stellmitteln und enthalten nur bis zu 20 Gew.-%, besonders bevorzugt nur bis zu 8 Gew.-% an Stellmitteln, insbesondere bei Kompakt- oder Ultrakompaktwaschmitteln. Die erfindungsgemäßen festen Waschmittel können unterschiedliche Schüttdichten im Bereich von 300 bis 1.300 g/l, insbesondere von 550 bis 1.200 g/l besitzen. Moderne Kompaktwaschmittel besitzen in der Regel hohe Schüttdichten und zeigen einen Granulataufbau. Zur erwünschten Verdichtung der Waschmittel können die in der Technik üblichen Verfahren eingesetzt werden.

Die erfindungsgemäße Waschmittelformulierung wird nach üblichen Methoden hergestellt und gegebenenfalls konfektioniert.

Im folgenden werden typische Zusammensetzungen für Kompakt-Vollwaschmittel und Color-Waschmittel angegeben (die Prozentangaben beziehen sich im folgenden sowie in den Beispielen auf das Gewicht; die Angaben in Klammern bei den Zusammensetzungen (a) und (b) sind Vorzugsbereiche):

### (a) Zusammensetzung Kompakt-Vollwaschmittel (pulver- oder granulatförmig)

- 1-60% (8-30%): mindestens eines anionischen (C) und eines nichtionischen Tensids (D)
- 5-50% (10-45%): mindestens eines anorganischen Builders (A)
- 0,1-20% (0,5-15%): mindestens eines organischen Cobuilders (B)
- 5-30% (10-25%): eines anorganischen Bleichmittels (G)
- 0,1-15% (1-8%): eines Bleichaktivators (G)
- 0-1% (höchst.0,5%): eines Bleichkatalysators
- 0,05-5 % (0,2-2,5%): eines Farbübertragungsinhibitors
- 0,3-1,5%: eines Soil-Release Polymers
- 0,1-4% (0,2-2%): Enzym oder Enzymmischung (H)

Weitere übliche Zusätze:
Natriumsulfat, Komplexbildner, Phosphonate, optische Aufheller, Parfümöle, Schaumdämpfer, Vergrauungsinhibitoren, Bleichstabilisatoren

Die Gesamtmenge der Inhaltsstoffe ergibt 100 Gew.-%.

### (b) Zusammensetzung Color-Waschmittel (pulver- oder granulatförmig)

- 3 - 50% (8 - 30%): mindestens eines anionischen (C) und eines nichtionischen Tensids (D)
- 10 - 60% (20 - 55%): mindestens eines anorganischen Builders (A)
- 0 - 15% (0 - 5%): eines anorganischen Bleichmittels (G)
- 0,05-5% (0,2-2,5%): eines Farbübertragungsinhibitors
- 0,1-20% (1-8%): mindestens eines organischen Cobuilders (B)
- 0,2-2%: Enzym oder Enzymmischung (J)
- 0,2-1,5%: Soil-Release-Polymer

Weitere übliche Zusätze:
Natriumsulfat, Komplexbildner, Phosphonate, optische Aufheller, Parfümöle, Schaumdämpfer, Vergrauungsinhibitoren, Bleichstabilisatoren.
Die Gesamtmenge der Inhaltsstoffe ergibt 100 Gew.-%.

Die erfindungsgemäßen Amine sind in Waschmitteln erfindungsgemäß in Mengen von 0,1 bis 5 Gew.-%, vorzugsweise 0,2 bis 4 Gew.-%, insbesondere 0,5 bis 2,5 Gew.-% enthalten. In Kompakt-Vollwaschmitteln (pulver- oder granulatförmig) sind die Mengen 0,1 bis 5 Gew.-% (0,2 bis 4,5 Gew.-%), vorzugsweise 0,4 bis 3 Gew.-% (0,5 bis 2,5 Gew.-%).

Die Erfindung wird anhand der nachstehenden Beispiele näher erläutert.

### BEISPIELE

### Beispiel 1: N,N,N',N'-Tetraaminopropyl-1,2-ethylendiamin (N6-Amin)

Darstellung von N,N,N',N'-Tetracyanoethyl-1,2-ethylendiamin:
Zu einer Lösung von 100 g (1,67 mol) 1,2-Ethylendiamin in 1176 ml Wasser werden innerhalb von 90 Minuten 443 g (8,35 mol) Acrylnitril zugegeben. Dabei darf die Temperatur 40 °C nicht übersteigen. Es wird nach beendigter Zugabe des Acrylnitrils noch eine Stunde bei 40 °C und zwei weiteren Stunden bei 80 °C nachgerührt. Anschließend wird überschüssiges Acrylnitril abdestilliert und danach durch Anlegen eines Wasserstrahl- bzw. eines Ölpumpenvakuums das Wasser weitgehend abdestilliert. Das tetracyanoethylierte Ethylendiamin wird aus Methanol umkristallisiert und abgesaugt. Die Ausbeute beträgt 478 g (1,58 mol).

Darstellung von N,N,N',N'-Tetraaminopropyl-1,2-ethylendiamin (N6-Amin):
Man leitet 400 ml/h eines Gemisches aus 20 Gew.-% N,N,N',N'-Tetracyanoethyl-1,2ethylendiamin und 80 Gew.-% N-Methylpyrrolidon und 3.500 ml/h Ammoniak bei 130 °C und 200 bar Wasserstoffdruck in einem 5 1 Festbettreaktor über 4 1 eines Festbettkatalysators der Zusammensetzung 90 Gew.-% CoO, 5 Gew.-% MnO, 5 Gew.-% P₂O₅. Nach Entfernung des N-Methylpyrrolidons im Vakuum und fraktionierter Destillation (Sdp.: 218 °C bei 6 mbar) erhält man N,N,N',N'-Tetraaaminopropyl-1,2-ethylendiamin (N6-Amin) in 95%-iger Ausbeute. Das Produkt wurde mittels ¹³C- und ¹H-NMR- sowie Massenspektroskopie auf Einheitlichkeit und Vollständigkeit der Reaktion überprüft.

### Beispiel 2 (vergleich): Umsetzungsprodukt N6-Amin/Bernsteinsäure 1 : 1

3,7 g (0,0125 mol) N6-Amin (aus Beispiel 1) und 1,5 g (0,0125 mol) Bernsteinsäure werden in 10,4 g Dioxan bei 140 °C Badtemperatur 2 h unter Rückfluß gekocht. Zur azeotropen Entfernung des Reaktionswassers wird das Dioxan abdestilliert. Danach wird die azeotrope Entfernung des Reaktionswassers fortgeführt, indem viermal jeweils 13 g Dioxan zugegeben und ebenfalls abdestilliert werden. Nach der letzten Destillation wird mit entionisiertem Wasser verdünnt und das restliche Dioxan mittels einer Wasserdampfdestillation entfernt. Die entstandene Lösung weist einen Feststoffgehalt von 5,2 % auf.

### Beispiel 3 (Vergleich): Umsetzungsprodukt N6-Amin und Sokalan® DCS 1 : 1

Die Herstellung erfolgt analog zu Beispiel 2 unter Verwendung von 3,7g (0,0125 mol) N6-Amin, 1,7 g Sokalan® DCS (entsprechend im Mittel 0,0125 mol einer Mischung aus Bernsteinsäure, Glutarsäure und Adipinsäure). Als Lösungsmittel wurden 13 g Dioxan verwendet. Man erhält eine Lösung mit einem Feststoffgehalt von 7,3%.

### Beispiel 4: Polyethylenimin

Das Polyethylenimin wurde aus Ethylenimin mit EDA/H₂SO₄-Katalysator hergestellt. Als Katalysatorlösung wurden 80 g (1,33 mol) Ethylendiamin und 65,3 g (0,67 mol) konzentrierte H₂SO₄ und 260 g VE-Wasser vorgelegt. Bei 90 °C wurde eine 60%-ige Ethyleniminlösung aus 344 g (8 mol) Ethylenimin und 229 g Eis zugetropft. Der Ansatz wird bei 90 °C nachgerührt, bis der Test auf alkylierende Substanzen nach Preußmann negativ ist. Die Durchführung des Preußmann-Tests erfolgte dabei gemäß J. Epstein et al, Analyt. Chem. 27 (1955) 1435 bzw. R. Preußmann et al, Arzneimittelforsch. 19 (1969) 1059.

### Beispiel 5: Polyethylenimin

Es wurden der Katalysatorlösung 6,0 g (0,1 mol) Ethylendiamin, 2,2 g (0,05 mol) CO₂ und 17 g VE-Wasser vorgelegt. Bei 90 °C wurde das Gemisch mit 60%iger Ethylenimin-Lösung aus 43 g (1 mol) Ethylenimin und 29 g Eis tropfenweise versetzt. Der Ansatz wird bei 90 °C nachgerührt, bis der Test auf alkylierende Substanzen nach Preußmann negativ ist.

### Beispiel 6: Polyethylenimin

Es wurden als Katalysatorlösung 3,0 g (0,05 mol) Ethylendiamin und 1,1g (0,025 mol) CO₂ und 17 g VE-Wasser vorgelegt. Bei 90 °C wurde das Gemisch mit 60 %-iger Ethyleniminlösung aus 43 g (1 mol) Ethylenimin und 29 g Eis tropfenweise versetzt. Der Ansatz wird bei 90 °C nachgerührt, bis der Test auf alkylierende Substanzen nach Preußmann negativ ist.

### Beispiel 7: Amidierung von Polyethylenimin mit Benzoesäure 20:1

1290 g Polyethylenimin gemäß Beispiel 5 wurden unter Stickstoff vorgelegt. Bei 140 °C wurden 183,18 g Benzoesäure (1,5 mol) portionsweise eingetragen. Das Gemisch wird sodann bei 180 °C nachgerührt, bis die Säurezahl unter 5 % des Einsatzwertes liegt.

### Beispiel 8 (vergleich): Kondensation von Polyethylenimin wasserfrei mit Sokalan DCS®

645 g Polyethylenimin gemäß Beispiel 5 wurden unter Stickstoff vorgelegt. Bei 140 °C wurden 68,6 g (0,5 mol) Sokalan DCS® portionsweise zudosiert. Das Gemisch wird sodann bei 180 °C 26 Stunden nachgerührt.

### Waschversuche

Die waschkraftverstärkende Wirkung der erfindungsgemäßen Amine (Primärwaschvermögen) wurde in Waschversuchen in einem Launder-O-Meter unter standardisierten Bedingungen bestimmt. Es wurden die nachstehenden Waschmittelformulierungen A und B eingesetzt, deren Zusammensetzung in Tabelle 1 angegeben ist. Die Verwendung der Waschmittel-Formulierungen C - M ist ebenfalls erfindungsgemäß möglich.

Die Waschmittel-Formulierungen A und B wurden zunächst ohne erfindungsgemäßen Waschkraftverstärker untersucht und anschließend mit den erfindungsgemäßen Waschkraftverstärkern aus Beispielen 1 bis 8 in Konzentrationen von 1 bzw. 2 Gew.-%, bezogen auf die Gesamtmenge an Waschmittel, untersucht.

Mit den so additivierten/nicht-additivierten Waschmittel-Formulierungen A und B wurden als Prüfgewebe Baumwolle BW221, Polyester PES850, Mischgewebe Baumwolle/Polyester MG 768 unter den nachstehend angegebenen Waschbedingungen vorgewaschen. Sodann wurden sie getrocknet und mit 0,2 g gebrauchtem Motoröl angeschmutzt. Den so angeschmutzten Prüfgeweben wurde erlaubt, für 14 Stunden zu altern. Sodann wurden die Prüfgewebe nochmals mit den additivierten/nicht-additivierten Waschmittel-Formulierungen A und B gewaschen und das Primärwaschvermögen bestimmt.

Dazu wurden die Remissionswerte der angeschmutzten Prüfgewebe vor der Wäsche (R vor) und nach der Wäsche (R nach) bestimmt mittels eines Photometers der Firma Datacolor (Elrepho 2000).

### Waschbedingungen:

| | |
|---|---|
| Gerät | Launder-O-Meter der Fa. Atlas, Chicago |
| Waschflotte | 250 ml |
| Waschdauer | 30 min bei 60 °C |
| Waschmitteldosierung | 6 g/l |
| Wasserhärte | 3 mmol; Ca: Mg 4 : 1 |
| Flottenverhältnis | 1 : 12,5 |
| Prüfgewebe | BW221, PES850, MG 768 |

### Waschergebnis

Zur Bewertung des Waschergebnisses wurden die Remissionswerte des Prüfgewerbes vor dem Anschmutzen (R null), des angeschmutzten Prüfgewebes vor der Wäsche (R vor) und nach der Wäsche (R nach) bestimmt. Sodann wurde das Verhältnis von R nach/R null bestimmt und mit 100 multipliziert. Je höher der so erhaltene Prozentwert ist, desto besser wurde der Fleck entfernt. Bei einer vollständigen Fleckentfernung ergibt sich R nach/R null x 100 = 100%.

Des weiteren wurde der Unterschied in der Fleckentfernung zwischen der Waschmittel-Formulierung ohne und mit erfindungsgemäßem Waschkraftverstärker bestimmt. Dazu wurde die Differenz zwischen R nach und R vor, d.h. delta R = R nach minus R vor, bestimmt, und zwar für die Waschmittel-Formulierung ohne erfindungsgemäßen Waschkraftverstärker als delta R ohne und mit erfindungsgemäßem Waschkraftverstärker als delta R mit.

Je höher die Differenz delta (delta R) = delta R mit minus delta R ohne ist, desto größer ist die waschkraftverstärkende Wirkung des zugesetzten erfindungsgemäßen Waschkraftverstärkers.

Neben den erfindungsgemäßen Waschkraftverstärkern gemäß Beispiel 1 und 4 bis 7 wurden in zwei Vergleichsbeispielen I und II (I = Umsetzungsprodukt von N-Kokosfett-1,3-diaminopropan mit 4 mol EO (Ethylenoxid), II = Umsetzungsprodukt von N-Talgfett-1,3-diaminopropan mit 4,5 mol EO) verwendet, wie sie in der EP-A-042 187 beschrieben sind.

Aus den Tabellen 2 und 3 ist ersichtlich, daß die erfindungsgemäßen Waschkraftverstärker der Beispiele 1 und 4 bis 7 das Primärwaschvermögen der Waschmittel-Formulierungen A und B insbesondere auf Baumwollgeweben deutlich verbessern.

Diese Verbindungen sind ebenfalls wirksam in anderen modernen Kompaktwaschmittel-Formulierungen, wie sie in Tabelle 1 aufgeführt sind, bei anderen Anschmutzungsarten, wie beispielsweise Lippenstift oder Make-up, oder auf anderen Prüfgeweben, wie Polyestergeweben oder Polyester-haltigen Mischgeweben.

## Patentansprüche

1. Verwendung eines Amins mit einem mittleren pKₛ-Wert von 1 bis 14 als Waschkraftverstärker, vorzugsweise in Textilwaschmitteln, insbesondere in Colorwaschmitteln, wobei das Amin ausgewählt ist aus
(a1) Aminen der allgemeinen Formel (I)
RR'N-[-(CR^{1'}R^{2'})ₓ-NR^{3'}-]ₐ-[-(CR⁴'R⁵')_{y}-NR^{6'}-]_{b}-R" (I)
wobei die Reste R, R' und R", R^{1'}, R^{2'}, R⁴' und R⁵' unabhängig voneinander Wasserstoffatome, lineare oder verzweigtkettige C₁₋₂₀-Alkyl-,-(Alkyl)carboxy-, -Alkylaminoreste, C₂₋₂₀-Alkenylreste oder C₆-₂₀-Aryl-, -Aryloxy-, -Hydroxyaryl-, -Arylcarboxy- oder -Arylaminoreste sind,
die Reste R^{3'} und R^{6'} unabhängig voneinander Wasserstoffatome, lineare oder verzweigtkettige C₁₋₂₀-Alkylreste, C₆₋₂₀-Arylreste oder Reste [(CR^{7'}R⁸')_{z}-NR^{9'}]_{c}-R¹⁰' sind,
wobei die Reste R^{7'}, R^{8'}, R^{9'} und R^{10'} unabhängig voneinander wie vorstehend für R, R', R", R^{1'},R^{2'},R^{4'},R^{5'} definiert sind,
x, y und z unabhängig voneinander einen Wert von 2, 3 oder 4 aufweisen und a, b und c unabhängig voneinander einen ganzzahligen Wert von 0 - 300 aufweisen, mit Ausnahme von Mono- und Diaminen, wobei Polyethylenimine durch Teilmodifizierung mit Benzolsäure hydrophobiert sein können,
(a2) Aminen der allgemeinen Formel (II)
(R¹R¹)N-X-N(R¹R¹) (II)
wobei die Reste R¹ Reste (R²R²)N-(CH₂)ₙ- sind,
die Reste R² Wasserstoffatome sind oder Reste (R³R³)N-(CH₂)ₙ-,
die Reste R³ Wasserstoffatome sind oder Reste (R⁴R⁴)N-(CH₂)ₙ-,
die Reste R⁴ Wasserstoffatome sind oder Reste (R⁵R⁵)N-(CH₂)ₙ-,
die Reste R⁵ Wasserstoffatome sind oder Reste (R⁶R⁶)N-(CH₂)ₙ-,
die Reste R⁶ Wasserstoffatome sind,
n einen Wert von 2, 3 oder 4 hat und
der Rest X einer der Reste -(CH₂)ₙ-, -(CH₂)₃-NR¹¹-(CH₂)₃-,
C₂₋₂₀-Alkylen,
der Rest Y ein Sauerstoffatom, ein Rest CR⁷R⁹C=O oder SO₂ ist,
n einen ganzzahligen Wert von 2 - 20 hat,
die Reste R⁷, R⁸, R⁹ und R¹⁰ unabhängig voneinander Wasserstoffatome oder C₁₋₆-Alkylreste sind
und der Rest R¹¹ ein C₁₋₂₀-Alkylrest, C₂₋₂₀-Dialkylamino-C₂₋₁₀-alkylrest, C₁₋₁₀-Alkoxy-C₂₋₁₀-alkylrest, C₂₋₂₀-Hydroxyalkylrest, C₇₋₂₀-Aralkylrest ist oder zwei Reste R¹¹ gemeinsam eine gegebenenfalls durch Stickstoff oder Sauerstoff unterbrochene Alkylenkette ergeben, wie Ethylenoxid, Propylenoxid, Butylenoxid und -CH₂-CH(CH₃)-O- oder Polyisobutylen mit 1 bis 100 iso-Butyleneinheiten,
(a3) Polymeren, die Wiederholungseinheiten entsprechend der nachstehenden Formel enthalten
-[CH₂-CH(NH₂)]-,
erhalten durch zumindest teilweise Verseifung von Oligo/Polyvinylformamiden sowie Copolymeren des Vinylformamids,
wobei 5 - 100% der Stickstoffatome in primären oder sekundären Aminogruppen vorliegen.

2. Waschmittelformulierung, enthaltend mindestens ein Tensid und mindestens ein Amin, ausgewählt aus
(a2) Aminen der allgemeinen Formel (II)
(R¹R¹)N-X-N(R¹R¹) (II)
wobei die Reste R¹ Reste (R²R²)N-(CH₂)ₙ- sind,
die Reste R² Wasserstoffatome sind oder Reste (R³R³)N-(CH₂)ₙ-,
die Reste R³ Wasserstoffatome sind oder Reste (R⁴R⁴)N-(CH₂)ₙ-,
die Reste R⁴ Wasserstoffatome sind oder Reste (R⁵R⁵)N-(CH₂)ₙ-,
die Reste R⁵ Wasserstoffatome sind oder Reste (R⁶R⁶)N-(CH₂)ₙ-,
die Reste R⁶ Wasserstoffatome sind,
n einen Wert von 2, 3 oder 4 hat und
der Rest X einer der Reste -(CH₂)ₙ-, -(CH₂)₃-NR¹¹-(CH₂)₃-,
C₂₋₂₀-Alkylen,
der Rest Y ein Sauerstoffatom, ein Rest CR⁷R⁹C=O oder SO₂ ist,
n einen ganzzahligen Wert von 2-20 hat,
die Reste R⁷, R⁸, R⁹ und R¹⁰ unabhängig voneinander Wasserstoffatome oder C₁₋₆-Alkylreste sind,
und der Rest R¹¹ ein C₁₋₂₀-Alkylrest, C₂₋₂₀-Dialkylamino-C₂₋₁₀-alkylrest, C₁₋₁₀-Alkoxy-C₂₋₁₀-alkylrest, C₂₋₂₀-Hydroxyalkylrest, C₇₋₂₀-Aralkylrest ist oder zwei Reste R¹¹ gemeinsam eine gegebenenfalls durch Stickstoff oder Sauerstoff unterbrochene Alkylenkette ergeben, wie Ethylenoxid, Propylenoxid, Butylenoxid und -CH₂-CH(CH₃)-O- oder Polyisobutylen mit 1 bis 100 iso-Butyleneinheiten,

3. Verwendung einer Waschmittelformulierung nach Anspruch 2 zur Reinigung von Textilien.

## Claims

1. The use of an amine with an average pK_{A} of from 1 to 14 as detergency booster, preferably in textile detergents, in particular in color detergents, wherein the amine is selected from
(a1) amines of the general formula (I)
RR'N- [-(CR¹'R²)ₓ-NR³'-]ₐ-[-(CR^{4'}R^{5'})_{y}-NR^{6'}-]_{b}-R" (I)
where the radicals R, R' and R", R¹, R²', R^{4'} and R⁵' are, independently of one another, hydrogen atoms, linear or branched-chain C₁₋₂₀-alkyl, -(alkyl)carboxy or alkylamino radicals, C₂₋₂₀-alkenyl radicals or C₆₋₂₀-aryl, -aryloxy, -hydroxyaryl, -arylcarboxy or -arylamino radicals, while the radicals R³ and R⁶ are, independently of one another, hydrogen atoms, linear or branched-chain C₁₋₂₀-alkyl radicals, C₆₋₂₀-aryl radicals or radicals [(CR^{7'}R^{8'})_{z}-NR^{9'}]_{c}-R^{10'},
where the radicals R^{7'}, R^{8'}, R^{9'} and R¹⁰' are, independently of one another, defined as above for R, R', R", R^{1'}, R^{2'}, R^{4'} and R^{5'},
x, y and z have, independently of one another, a value of 2, 3 or 4, and a, b and c have, independently of one another, an integral value of 0 - 300, with the exception of mono- and diamines, where polyethyleneimines may be rendered hydrophobic by partial modification with benzoic acid,
(a2) amines of the general formula (II)
(R¹R¹)N-X-N(R¹R¹) (II)
where the radicals R¹ are (R²R²)N-(CH₂)ₙ-radicals,
the radicals R² are hydrogen atoms or (R³R³)N-(CH₂)ₙ- radicals,
the radicals R³ are hydrogen atoms or (R⁴R⁴)N-(CH₂)ₙ- radicals,
the radicals R⁴ are hydrogen atoms or (R⁵R⁵)N-(CH₂)ₙ- radicals,
the radicals R⁵ are hydrogen atoms or (R⁶R⁶)N-(CH₂)ₙ- radicals,
the radicals R⁶ are hydrogen atoms,
n has a value of 2, 3 or 4, and
the radical X is one of the radicals ―(CH₂)ₙ- , -(CH₂)₃-NR¹¹-(CH₂)₃-,
C₂₋₂₀-alkylene,
the radical Y is an oxygen atom, a CR⁷R⁹C=O radical or SO₂,
n has an integral value of 2 - 20,
the radicals R⁷, R⁸, R⁹ and R¹⁰ are, independently of one another, hydrogen atoms or C₁₋₆-alkyl radicals,
and the radical R¹¹ is C₁₋₂₀-alkyl, C₂₋₂₀-dialkylamino-C₂₋₁₀-alkyl, C₁₋₁₀-alkoxy-C₂₋₁₀-alkyl, C₂₋₂₀-hydroxyalkyl or C₇-₂₀-aralkyl radical, or two radicals R¹¹ together afford an alkylene chain which is uninterrupted or interrupted by nitrogen or oxygen, such as ethylene oxide, propylene oxide, butylene oxide and -CH₂-CH(CH₃)-O- or polyisobutylene with from 1 to 100 isobutylene units,
(a3) polymers which comprise repeating units corresponding to the following formula
-[CH₂-CH(NH₂)]-,
obtained by at least partial hydrolysis of oligo/polyvinylformamides and copolymers of vinylformamide,
where 5 - 100% of the nitrogen atoms are present in primary or secondary amino groups.

2. A detergent formulation comprising at least one surfactant and at least one amine selected from
(a2) amines of the general formula (II)
(R¹R¹)N-X-N(R¹R¹) (II)
where the radicals R¹ are (R²R²)N-(CH₂)ₙ-radicals,
the radicals R² are hydrogen atoms or (R³R³)N-(CH₂)ₙ- radicals,
the radicals R³ are hydrogen atoms or (R⁴R⁴)N-(CH₂)ₙ- radicals,
the radicals R⁴ are hydrogen atoms or (R⁵R⁵)N-(CH₂)ₙ- radicals,
the radicals R⁵ are hydrogen atoms or (R⁶R⁶)N-(CH₂)ₙ- radicals,
the radicals R⁶ are hydrogen atoms,
n has a value of 2, 3 or 4, and
the radical X is one of the radicals -(CH₂)ₙ-, -(CH₂)₃-NR¹¹-(CH₂)₃-,
C₂₋₂₀-alkylene,
the radical Y is an oxygen atom, a CR⁷R⁹C=O radical or SO₂, n has an integral value of 2 - 20,
the radicals R⁷, R⁸, R⁹ and R¹⁰ are, independently of one another, hydrogen atoms or C₁₋₆-alkyl radicals,
and the radical R¹¹ is C₁₋₂₀-alkyl, C₂₋₂₀-dialkylamino-C₂₋₁₀-alkyl, C₁₋₁₀-alkoxy-C₂₋₁₀-alkyl, C₂₋₂₀-hydroxyalkyl or C₇₋₂₀-aralkyl radical, or two radicals R¹¹ together afford an alkylene chain which is uninterrupted or interrupted by nitrogen or oxygen, such as ethylene oxide, propylene oxide, butylene oxide and -CH₂-CH(CH₃)-O- or polyisobutylene from with 1 to 100 isobutylene units.

3. The use of a detergent formulation as claimed in claim 2 for cleaning textiles.

## Revendications

1. Utilisation d'une amine ayant une valeur pKₛ moyenne de 1 à 14, en tant qu'intensificateur de lavage, de préférence dans les lessives pour le linge, en particulier dans les lessives pour le linge de couleur, dans laquelle l'amine est choisie parmi
(a1) les amines de formule générale (I)
RR'N-[-(CR^{1'}R^{2'})ₓ-NR^{3'}-]ₐ-[-(CR^{4'}R^{5'})_{y}-NR^{6'}-]_{b}-R'' (I)
dans laquelle les résidus R, R' et R'', R^{1'}, R² ' , R^{4'} et R^{5'} représentent, indépendamment les uns des autres, un atome d'hydrogène, un résidu alkyle, (alkyle)carboxyle ou alkylamino en C₁ à C₂₀ à chaîne linéaire ou ramifiée, ou un résidu alcényle en C₂ à C₂₀ ou un résidu aryle, aryloxy, hydroxyaryle, arylcarboxyles ou arylamino en C6 à C₂₀,
les résidus R³' et R⁶' représentent, indépendamment l'un de l'autre, un atome d'hydrogène, un résidu, à chaîne linéaire ou ramifiée, alkyle en C₁ à C₂₀, aryle en C₆ à C₂₀ ou un résidu [(CR^{7'}R^{8'})_{z}-NR^{9'}]_{c}-R^{10'}, dans lequel les résidus R^{7'}, R^{8'}, R^{9'}, et R¹⁰', sont définis, indépendamment les uns des autres, comme les résidus R, R', R' ', R^{1'}, R^{2'}, R^{4'} et R^{5'} ci-dessus,
x, y et z valent, indépendamment les uns des autres, 2, 3 ou 4, et a, b et c sont, indépendamment les uns des autres, des nombres entiers dans la plage de 0 à 300, à l'exception des monoamines et des diamines, les polyéthylènimines ayant été éventuellement rendus hydrophobes au moyen d'une modification partielle avec de l'acide benzénique,
(a2) les amines de formule générale (II)
(R¹R¹)N-X-N(R¹R¹) (II)
dans laquelle les résidus R¹ sont des résidus (R²R²)N-(CH₂)ₙ-,
les résidus R² sont des atomes d'hydrogène ou des résidus (R³R³)N-(CH₂)ₙ-,
les résidus R³ sont des atomes d'hydrogène ou des résidus (R⁴R⁴)N-(CH₂)ₙ-,
les résidus R⁴ sont des atomes d'hydrogène ou des résidus (R⁵R⁵)N-(CH₂)ₙ-,
les résidus R⁵ sont des atomes d'hydrogène ou des résidus (R⁶R⁶)N-(CH₂)ₙ-,
les résidus R⁶ sont des atomes d'hydrogène,
n vaut 2, 3 ou 4, et
le résidu X représente un résidu parmi les résidus
- (CH₂)ₙ-, -(CH₂)₃-NR¹¹-(CH₂)₃-, un résidu alkylène en C₂ à C₂₀,
le résidu Y représente un atome d'oxygène, un résidu CR⁷R⁹C=O ou SO₂,
n représente un nombre entier dans une plage de 2 à 20, les résidus R^{7'}, R^{8'}, R⁹' et R¹⁰' représentent, indépendamment les uns des autres un atome d'hydrogène ou un résidu alkyle en C₁ à C₆,
et le résidu R¹¹ représente un résidu en alkyle en C₁ à C₂₀, un résidu (dialkylamino en C₂ à C₂₀)-(alkyle en C₂ à C₁₀), un résidu alcoxy(en C₁ à C₁₀)-alkyle(en C₂ à C₁₀), un résidu hydroxyalkyle en C₂ à C₂₀, un résidu aralkyle en C₇ à C₂₀, ou bien deux résidus R¹¹ représentent ensemble une chaîne alkylène éventuellement interrompue par un atome d'azote ou d'oxygène, comme l'oxyde d'éthylène, l'oxyde de propylène, l'oxyde de butylène et le -CH₂-CH(CH₃)-O- ou le polyisobutylène ayant 1 à 100 motifs iso-butyles,
(a3) les polymères contenant des motifs récurrents correspondants à la formule suivante
-[CH₂-CH(NH₂)]-,
obtenus au moyen d'une saponification, au moins partielle, d'oligo/polyvinylformamides ainsi que de copolymères du vinylformamide, dans lesquels les atomes d'azote sont présents dans les groupes amino primaires ou secondaires à raison de 5 à 100%.

2. Formulation de lessive contenant au moins un agent tensio-actif et au moins une amine choisie parmi (a2) les amines de formule générale (II)
(R¹R¹)N-X-N(R¹R¹) (II)
dans laquelle les résidus R¹ sont des résidus (R²R²)N-(CH₂)ₙ-,
les résidus R² sont des atomes d'hydrogène ou des résidus (R³R³)N-(CH₂)ₙ-,
les résidus R³ sont des atomes d'hydrogène ou des résidus (R⁴R⁴)N-(CH₂)ₙ-,
les résidus R⁴ sont des atomes d'hydrogène ou des résidus (R⁵R⁵)N-(CH₂)ₙ-,
les résidus R⁵ sont des atomes d'hydrogène ou des résidus (R⁶R⁶)N-(CH₂)ₙ-,
les résidus R⁶ sont des atomes d'hydrogène,
n vaut 2, 3 ou 4 et le résidu X représente un résidu parmi les résidus
-(CH₂)ₙ-, -(CH₂)₃-NR¹¹-(CH₂)₃-, un résidu alkylène en C₂ à C₂₀,
le résidu Y représente un atome d'oxygène, un résidu CR⁷R⁹C=O ou SO₂,
n représente un nombre entier dans une plage de 2 à 20, les résidus R⁷' R^{8,} R⁹ et R¹⁰ représentent, indépendamment les uns des autres un atome d'hydrogène ou un résidu alkyle en C₁ à C₆,
et le résidu R¹¹ représente un résidu alkyle en C₁ à C₂₀, un résidu (dialkylamino en C₂ à C₂₀)-(alkyle en C₂ à C₁₀), un résidu (alcoxy en C₁ à C₁₀)-(alkyle en C₂ à C₁₀), un résidu hydroxyalkyle en C₂ à C₂₀, un résidu aralkyle en C₇ à C₂₀, ou bien deux résidus R¹¹ représentent ensemble une chaîne alkylène éventuellement interrompue par un atome d'azote ou d'oxygène, comme l'oxyde d'éthylène, l'oxyde de propylène, l'oxyde de butylène et -CH₂-CH(CH₃)-O- ou le polyisobutylène ayant 1 à 100 motifs iso-butyle.

3. Utilisation d'une formulation de lessive selon la revendication 2 pour le lavage du linge.
